# FASCICULE DE BREVET EUROPEEN

(11) **EP 0 707 902 B1**
(45) Date de publication et mention de la délivrance du brevet: **25.08.1999**
(21) Numéro de dépôt: 95402229.9
(22) Date de dépôt: 05.10.1995
(51) Int. Cl.: B21B 31/02, B21B 31/20, B21B 13/02, B21B 29/00

(54) **Installation de laminage**
Walzanlage
Rolling installation

(30) Priorité: 06.10.1994 FR 9411963
(43) Date de publication de la demande: 24.04.1996
(73) Titulaire: Kvaerner Metals Clecim, 92400 Courbevoie (FR)
(72) Inventeur: Dumas, Bernard, F-42600 Moingt-Montbrison (FR)
(74) Mandataire: Le Brusque, Maurice

(56) Documents cités:
- DE-A- 3 807 654
- FR-A- 1 314 027
- FR-A- 2 661 625
- PATENT ABSTRACTS OF JAPAN vol. 5 no. 190 (M-100) [862] ,4 Décembre 1981 & JP-A-56 111512 (SUMITOMO KINZOGU KOGYO) 3 Septembre 1981,
- PATENT ABSTRACTS OF JAPAN vol. 10 no. 320 (M-530) ,30 Octobre 1986 & JP-A-61 129208 (HITACHI) 17 Juin 1986,
- PATENT ABSTRACTS OF JAPAN vol. 18 no. 550 (M-1690) ,20 Octobre 1994 & JP-A-06 198315 (ISHIKAWAJIMA HARIMA HEAVY IND ET AL.) 19 Juillet 1994,
- PATENT ABSTRACTS OF JAPAN vol. 14 no. 351 (M-1003) [4294] ,30 Juillet 1990 & JP-A-02 121711 (ORIENTETSUKU ET AL.) 9 Mai 1990,

## Description

L'invention a pour objet une installation de laminage d'un produit plat tel qu'une bande de métal ferreux ou non ferreux et peut s'appliquer au laminage à chaud ou à froid.

Un laminoir comprend, d'une façon générale, un ensemble de cylindres superposés placés à l'intérieur d'une cage de support fixe ayant deux montants écartés dans lesquels sont ménagées des ouvertures ou "fenêtres" ayant deux côtés parallèles verticaux.

Généralement, on fait passer le produit à laminer, suivant une direction longitudinale, entre deux cylindres de travail de diamètre relativement faible qui prennent appui, du côté opposé au produit, chacun sur un ou plusieurs cylindres d'appui de plus grand diamètre. Les laminoirs de type "Quarto" comprennent deux cylindres de travail associés chacun à un cylindre d'appui. Dans les laminoirs de type "Sexto", des cylindres intermédiaires sont interposés entre chaque cylindre de travail et le cylindre d'appui associé.

Les axes de tous les cylindres sont placés, normalement, dans un même plan de serrage sensiblement perpendiculaire à l'axe longitudinal de défilement du produit et qui coïncide, généralement, avec un plan médian transversal de la cage.

Chaque cylindre est porté par un arbre ayant deux extrémités montées rotatives, par l'intermédiaire de paliers, sur deux empoises enfilées, respectivement dans les deux fenêtres des montants de la cage.

Le laminage du produit est réalisé en exerçant un effort de serrage appliqué entre les empoises des cylindres d'appui et transmis au produit par les cylindres de travail. Chaque cylindre doit donc pouvoir se déplacer verticalement pour le serrage de façon à s'adapter à l'épaisseur du produit et aux variations de diamètre résultant, par exemple, de l'usure.

D'une façon générale, par conséquent, les empoises de chaque cylindre sont munies de faces de glissement coopérant avec des faces de guidage ménagées sur les deux côtés de chaque fenêtre.

Comme les cylindres de travail ont un plus petit diamètre, les faces de guidage de leurs empoises peuvent être plus rapprochées et sont généralement ménagées sur des pièces en saillie ménagées dans la partie centrale de chaque fenêtre.

Cependant, les cylindres doivent pouvoir être changés soit en cas d'usure ou de détérioration, soit pour utiliser des cylindres de diamètre différent. A cet effet, les cylindres peuvent être introduits dans la cage ou retirés de celle-ci en coulissant, parallèlement à leurs axes, sur des rails fixés sur les montants de la cage et sur lesquels reposent les empoises, par exemple par l'intermédiaire de galets. On peut d'ailleurs remplacer en même temps les deux cylindres de travail, les empoises du cylindre supérieur reposant sur les empoises du cylindre inférieur qui, elles-mêmes, se déplacent sur les rails fixes. Les empoises des cylindres doivent donc coulisser non seulement verticalement, mais aussi horizontalement entre les faces de guidage ménagées sur les deux côtés de la fenêtre.

Pour permettre les différents mouvements de coulissement des empoises, ainsi que la mise en place des cylindres à l'intérieur de la cage ou leur retrait, il est nécessaire de laisser un jeu minimal entre les faces latérales de l'empoise et les faces de guidage correspondantes.

Il en résulte que l'on ne peut assurer de façon parfaitement rigoureuse le positionnement des axes des différents cylindres et, en particulier, leur parallélisme.

Or, lors du laminage, les cylindres de travail prennent appui, d'un côté, sur le produit en cours de défilement et, de l'autre côté, sur un cylindre d'appui ou un cylindre intermédiaire et il en résulte qu'un désalignement, même très faible, de l'axe d'un cylindre de travail par rapport à la direction de défilement du produit et à l'axe du cylindre d'appui correspondant peut se traduire par un effet de déplacement axial du cylindre qui est repoussé vers l'un des montants de la cage, le cylindre d'appui associé étant, généralement, soumis à un effet de déplacement axial dans l'autre sens. Les cylindres sont retenus par des butées axiales, mais il en résulte, cependant, des frottements avec un effet d'hystérésis qui peut perturber le contrôle d'épaisseur effectué normalement par le système de serrage.

Par ailleurs, comme les efforts de serrage sont appliqués sur les extrémités des arbres des cylindres d'appui, ceux-ci peuvent se déformer légèrement par flexion, d'autant plus que le produit peut avoir une largeur variable et ne s'étend donc pas, normalement, sur toute la longueur des cylindres de travail. Il en résulte que les extrémités de ceux-ci ont tendance à se rapprocher et que l'effort de compression n'est pas réparti également sur toute la largeur du produit, les bords latéraux étant plus écrasés que la partie centrale.

Cet effet peut être compensé en donnant aux cylindres d'appui un profil bombé, éventuellement variable.

Mais on peut aussi exercer sur les extrémités des arbres des cylindres de travail des efforts de cambrage réglables de façon à corriger le profil des cylindres de travail pour compenser la flexion des cylindres d'appui.

A cet effet, on utilise souvent des groupes de vérins prenant appui sur les empoises pour les écarter l'une de l'autre en réalisant un cambrage dit "positif" des cylindres de travail.

Souvent, on utilise aussi des vérins agissant dans le sens opposé, qui prennent appui directement sur la cage ou bien sur les empoises du cylindre d'appui associé, pour rapprocher l'une de l'autre les deux empoises des cylindres de travail et réaliser un cambrage dit "négatif".

Dans certaines dispositions, le cambrage est effectué dans les deux sens par des vérins à double effet.

Pour rattraper les jeux latéraux et garantir le positionnement des axes des cylindres de travail, on a proposé d'associer à chaque empoise des moyens de poussée latérale constitués de vérins ou de faces déformables disposés sur les deux côtés de l'empoise et prenant appui horizontalement sur la cage, chaque empoise étant ainsi solidarisée avec le montant correspondant par poussée latérale sur les deux côtés de la fenêtre (DE-A-3.807.654).

Dans une disposition analogue adaptée au laminage réversible, il était même prévu d'augmenter le jeu entre les empoises des cylindres de travail et leurs faces de guidage de façon à déterminer, au moyen de vérins d'appui latéraux, un déport de la ligne des axes des cylindres de travail d'un côté ou de l'autre de la ligne des axes des cylindres d'appui, en fonction du sens de laminage (FR-A-1.314.027).

Dans tous les cas, les empoises sont solidarisées, en service, avec les montants de la cage, par appui latéral sur les deux côtés de la fenêtre. Par conséquent, si l'on souhaite effectuer un cambrage des cylindres pour compenser les flexions, cet effet doit être réglé à l'avance, l'écartement des empoises ne pouvant être modifié au cours du laminage.

On a même proposé, dans une disposition particulière divulguée par le document JP-A-61-129208, d'augmenter le serrage latéral des empoises en cas d'écartement de celles-ci en cours de laminage.

A cet effet, chaque empoise est munie de vérins de cambrage et de vérins latéraux dont les chambres sont reliées entre elles de telle sorte qu'une augmentation de la pression dans le sens correspondant à l'écartement des empoises détermine une augmentation de l'effort de poussée latérale et donc, un blocage de l'empoise.

Or, depuis quelques années, il est apparu qu'il était très avantageux d'utiliser les vérins de cambrage non seulement pour compenser la flexion des cylindres d'appui, mais également pour faire varier, en cours de laminage, le profil de l'entrefer et la répartition des contraintes dans le sens transversal de façon à corriger des défauts de planéité détectés en aval.

Pour résoudre ce genre de problèmes, l'invention a pour objet une nouvelle disposition permettant d'effectuer tous les réglages nécessaires pour réaliser le laminage dans les meilleures conditions, même en cours de laminage, en corrigeant immédiatement tous les défauts détectés.

En effet, l'invention permet de contrôler rigoureusement la position et, en particulier, le parallélisme des axes des cylindres, sans cesser d'appliquer sur ces derniers des efforts correctifs de cambrage dans un sens ou dans l'autre.

Les dispositions selon l'invention permettent aussi d'apporter au positionnement des empoises toutes les corrections nécessaires pour minimiser les poussées axiales, compenser la flexion des cylindres d'appui, et corriger les défauts de planéité.

En outre, grâce à la grande souplesse de réglage apportée par les moyens perfectionnés selon l'invention, il est aussi possible de décaler légèrement les axes des cylindres d'appui par rapport au plan de serrage passant par les axes des cylindres de travail ou bien de réaliser un croisement déterminé des axes des différents cylindres de façon à obtenir des effets particuliers.

L'invention s'applique donc, d'une façon générale, à une installation de laminage d'un produit plat comprenant une cage de support comportant deux montants écartés entre lesquels sont placés au moins deux cylindres de travail superposés tournant respectivement autour d'axes placés sensiblement dans un plan de serrage perpendiculaire à la direction de défilement du produit, et limitant un entrefer de passage du produit, et un moyen de serrage des cylindres prenant appui sur la cage fixe, chaque cylindre étant porté par un arbre ayant deux extrémités montées rotatives, par l'intermédiaire de paliers, respectivement sur deux empoises enfilées dans deux fenêtres ménagées respectivement dans les deux montants de la cage et montées coulissantes le long de faces fixes de guidage, parallèles au plan de serrage P et ménagées sur les deux côtés de chaque fenêtre, des jeux étant laissés de part et d'autre de chaque empoise pour permettre le montage et le démontage de chaque cylindre avec ses empoises, chaque empoise étant associée à des moyens de poussée latérale contre lesdites faces de guidage pour le rattrapage, en service, desdits jeux.

Conformément à l'invention, chaque empoise d'un cylindre de travail est associée à deux pièces intermédiaires interposées respectivement entre les deux côtés de l'empoise et les faces de guidage correspondantes et sur lesquelles sont montés des moyens de cambrage des cylindres de travail prenant appui sur les empoises au moins dans un sens positif d'écartement desdites empoises, les lesdites pièces intermédiaires étant maintenues appliquées avec possibilité de coulissement sans jeu, parallèlement au plan de serrage, respectivement le long des faces de guidage correspondantes de la fenêtre, et des moyens de poussée latérale sont interposés entre au moins l'une desdites pièces intermédiaires et le côté correspondant de l'empoise de façon à prendre appui sur la face de guidage correspondante pour repousser l'empoise, du côté opposé, contre l'autre pièce intermédiaire et l'autre face de guidage, cette dernière constituant une face de maintien latéral permanent pour le positionnement de l'axe du cylindre avec possibilité de coulissement de l'empoise avec les deux pièces intermédiaires associées parallèlement à ladite face de maintien latéral, sous l'action des moyens de cambrage.

De façon particulièrement avantageuse, des moyens de retenue d'épaisseur réglable sont interposés entre au moins la pièce intermédiaire placée du côté opposé aux moyens de poussée latérale et le côté en vis-à-vis de l'empoise, lesdits moyens de retenue définissant, sur chaque fenêtre, une face virtuelle de maintien latéral de l'empoise dont la position peut être réglée par variation de l'épaisseur desdits moyens de retenue.

L'invention s'applique spécialement à un laminoir de type quarto, comprenant deux cylindres de travail associés chacun à au moins un cylindre d'appui. Dans ce cas, chaque fenêtre d'un montant est munie de deux faces de guidage planes, parallèles au plan de serrage et s'étendant chacun sur toute la hauteur de la fenêtre, de façon à englober les empoises de tous les cylindres ces dernières étant associées chacune à deux pièces intermédiaires équipées de moyens de maintien coulissant sans jeu le long desdites faces de guidage et sur lesquelles sont montés des moyens de poussée latérale constituant, d'un côté, un moyen d'application et, de l'autre, un moyen réglable de retenue de l'empoise correspondante.

De préférence, les deux pièces intermédiaires placées de part et d'autre de l'empoise sont associées, chacune, à des moyens de poussée de course réglable interposés respectivement entre ladite pièce intermédiaire et le côté en vis-à-vis de l'empoise, les moyens de poussée placés du côté de la face de guidage contre laquelle est appliquée l'empoise étant réglables en position de façon à définir une face virtuelle de maintien latéral de l'empoise.

L'invention concerne également un procédé de mise en oeuvre d'un laminoir de ce type.

En particulier, grâce à de telles dispositions, le laminoir peut être muni de moyens de mesure de la poussée axiale exercée, dans un sens ou dans l'autre, par l'une ou l'autre des extrémités d'un cylindre sur le montant correspondant de la cage et les positions respectives des faces virtuelles de maintien des deux empoises sont déterminées par réglage des moyens de retenue, en fonction de la mesure de la poussée axiale de façon à déterminer une orientation de l'axe du cylindre susceptible d'annuler ladite poussée axiale mesurée.

De la sorte, il est possible de définir des faces de maintien virtuelles des empoises dont les positions peuvent être réglées pour faire varier la position de l'axe d'un cylindre par rapport aux autres, par exemple pour supprimer l'effort axial mesuré ou bien pour réaliser un croisement des axes ou un décalage du plan passant par les axes des cylindres de travail par rapport au plan passant par les axes des cylindres d'appui.

L'invention couvre également de nombreuses dispositions constructives particulièrement avantageuses qui font l'objet des sous-revendications.

Mais, l'invention sera mieux comprise par la description détaillée de plusieurs modes de réalisation donnés à titre d'exemple et représentés sur les dessins annexés.
La Figure 1 est une vue schématique, en élévation, d'un laminoir de type Quarto.
La Figure 2 est une vue de dessus schématique du laminoir, avec arraché partiel.
La Figure 3 est une vue de dessus schématique d'un cylindre de travail muni de ses moyens de réglage d'alignement.
La Figure 4 est une vue en élévation d'un laminoir perfectionné selon l'invention.
La Figure 5 est une vue de détail montrant, en élévation, les empoises de deux cylindres de travail superposés.
La Figure 6 est une vue de dessus, en coupe partielle, selon la ligne AA, de la Figure 5.
La Figure 7 est une vue partielle, en élévation, d'un autre mode de réalisation.
Les Figures 8 et 9 sont, respectivement, une vue de côté et une vue de dessus du mode de réalisation de la Figure 7.

Sur les Figures 1 et 2, on a représenté schématiquement, en élévation, une cage de laminoir 1 comprenant deux montants verticaux écartés 11, 11', fixés sur un sommier 10 ou bien, directement, sur un massif de fondation, et reliés par une traverse 10'.

Dans l'exemple représenté, le laminoir est du type Quarto et comprend deux cylindres de travail 2, 2', limitant un entrefer dans lequel passe le produit à laminer M et prenant appui, respectivement, du côté opposé au produit M, chacun sur un cylindre d'appui 3, 3'.

Chaque cylindre de travail 2 est monté rotatif sur un arbre central ayant deux extrémités 21 tournant respectivement dans des paliers alignés 22 définissant l'axe de rotation x'x du cylindre.

Les paliers 22 sont montés respectivement dans des empoises de support 4 qui sont insérées dans des fenêtres 12 ménagées respectivement dans les deux montants 11 de la cage 1.

De même, chaque cylindre d'appui 3 est monté rotatif autour de son axe y'y sur un arbre dont les extrémités 31 tournent dans des paliers 32 montés dans des empoises 5 enfilées dans les fenêtres 12, les axes de tous les cylindres étant placés sensiblement dans un même plan de serrage P constituant un plan médian de la cage.

L'effort de laminage est exercé par des moyens de serrage 14 tels que vis ou vérins, montés sur la cage 1 et prenant appui sur les empoises 5 de l'un des cylindres d'appui 3.

Pour permettre le serrage des cylindres, les empoises doivent être montées coulissantes le long de faces de guidage parallèles audit plan P.

Comme on l'a indiqué plus haut, les faces de guidage des empoises de travail sont habituellement ménagées sur des parties en saillie, les cylindres ayant un plus petit diamètre.

Dans l'invention, en revanche, chaque fenêtre 12 de la cage est limitée par des deux faces planes 13a, 13b qui s'étendent sur toute la hauteur de la fenêtre de façon à constituer chacune une même face de guidage pour les empoises de tous les cylindres.

De plus, comme on l'a représenté, respectivement à gauche et à droite de la figure 2, les empoises 4 des cylindres de travail et, de préférence, les empoises 5 des cylindres d'appui sont placées chacune entre deux pièces intermédiaires 6a, 6b, respectivement 60a, 60b, qui sont appliquées et maintenues contre les faces de guidage 13a, 13b de la fenêtre 12 avec une possibilité de coulissement sans jeu.

Pour permettre le montage et le démontage des cylindres, on laisse un certain jeu entre les faces latérales 41, 51, des empoises de travail 4 et d'appui 5, et, respectivement, les faces latérales en vis-à-vis des pièces intermédiaires 6, 60.

Comme on l'a représenté schématiquement sur la Figure 2, ce jeu peut être annulé par des moyens de poussée 7 interposés entre au moins l'une des pièces intermédiaires 6b et la face en vis-à-vis de l'empoise 4 de façon à repousser celle-ci vers la face de guidage opposée 13a qui constitue donc une face de maintien latéral permanent du cylindre correspondant 2.

Les deux faces latérales 13a, 13'a placées d'un même côté du plan P sur les fenêtres 12, 12' définissent ainsi un plan de référence P1 pour le positionnement des axes x'x et y'y des cylindres de travail 2, 2' et d'appui 3, 3'.

D'autre part, selon une autre caractéristique essentielle de l'invention, le montage coulissant des pièces intermédiaires 6a, 6b de guidage des empoises 4 des cylindres de travail 2 permet de placer sur celles-ci des vérins de cambrage 81 desdits cylindres 2 qui sont associés à des moyens d'alimentation en huile, l'ensemble constituant un bloc de cambrage hydraulique qui, contrairement aux dispositions habituelles, se déplace donc avec l'empoise le long des faces de guidage 13a, 13b.

Pour permettre le coulissement sans jeu des pièces intermédiaires 6 le long des faces de guidage 13, on peut utiliser des systèmes à galets ou bien à glissières, qui seront décrits plus en détail par la suite, en se référant aux Figures 5 à 9.

Par ailleurs, il est particulièrement avantageux d'interposer des moyens de retenue d'épaisseur réglable entre chaque empoise 4 et la pièce intermédiaire 6a sur laquelle elle est appliquée. A cet effet, dans le mode de réalisation représenté schématiquement sur la Figure 3, on utilise des vérins hydrauliques 70a, 70b, placés, respectivement, de part et d'autre de chaque empoise 4 et qui peuvent être réglés en pression et en position.

Les vérins 70b, interposés entre chaque empoise 4 et la pièce intermédiaire 6b prennent appui sur celle-ci et le côté correspondant 13b de la fenêtre pour repousser l'empoise 4 vers le côté opposé 13a et constituent donc les moyens d'application de chaque empoise 4 sur la face de guidage 13a du montant 11.

La pression exercée par les vérins 70b est, cependant, réglée de façon à être seulement suffisante pour annuler les jeux, mais assez limitée pour éviter un bridage de l'empoise sur les montants de la cage et permettre ainsi le coulissement des pièces intermédiaires 6a, 6b sous l'action des moyens de cambrage 8.

De l'autre côté de l'empoise, les vérins 70a prenant appui sur la pièce intermédiaire 6a, peuvent être réglés en position de façon à constituer un moyen de retenue d'épaisseur réglable qui permet d'ajuster la distance entre le côté latéral 41 de l'empoise 4 et la face de guidage 13a.

De la sorte, les extrémités des deux vérins 70a tournées vers l'empoise 4 définissent une face de maintien virtuelle de l'empoise dont la position peut être réglée en faisant varier la course des vérins 70a.

Ainsi, alors que, dans le cas de la Figure 2, chaque cylindre pouvait être appliqué contre un plan de référence P1 défini par deux faces de guidage fixes 13a, 13'a, il est possible, dans le cas de la Figure 3, de faire varier l'une par rapport à l'autre, les positions des faces virtuelles de maintien A, A', par rapport aux faces de guidage 13a, 13'a, des deux montants 11, 11', et, par conséquent, de donner à l'axe x'x du cylindre 2 une direction déterminée qui, le cas échéant, peut être légèrement décalée angulairement par rapport au plan P2 passant par les faces de guidage 13a, 13'a, des deux montants 11, 11'.

Grâce à de telles dispositions, il est donc possible, d'une part, de positionner l'axe de chaque cylindre par rapport à un plan de référence fixe, ou bien de faire varier l'orientation du plan de référence en fonction des besoins et, d'autre part, d'exercer en permanence sur les cylindres des efforts de cambrage positifs ou négatifs, les deux types de réglage pouvant être effectués simultanément et en cours de laminage.

Sur la Figure 4, on a représenté, en élévation, un exemple de réalisation d'un laminoir perfectionné selon l'invention, en position de changement des cylindres de travail.

Le laminoir est de type "Quarto" et comprend donc deux cylindres de travail 2, 2', associés à deux cylindres d'appui 3, 3', dont les axes sont placés sensiblement dans un plan vertical de serrage P qui constitue un plan médian transversal de la cage 1 du laminoir, celle-ci comportant deux montants 11, 11', munis de fenêtres 12, 12', dans lesquelles sont enfilées les empoises des différents cylindres.

Le serrage des cylindres est effectué par un système à vis ou vérins 14 prenant appui, dans l'exemple représenté, sur les empoises 5 du cylindre d'appui supérieur 3, alors que les empoises 5' du cylindre d'appui inférieur prennent appui directement sur le sommier 10.

Chaque empoise 4 d'un cylindre de travail 2 est placée entre deux pièces intermédiaires 6a, 6b, et est munie de deux oreilles 42 sur lesquelles prennent appui des moyens de cambrage positif ou négatif du cylindre. Ces moyens de cambrage sont constitués, comme habituellement, de petits vérins logés, avec leurs canalisations d'alimentation et d'évacuation, dans les pièces intermédiaires 6a, 6b, qui constituent ainsi chacune un bloc de cambrage hydraulique.

Dans l'exemple de réalisation des Figures 4 et 5, chaque empoise 4 est munie de deux oreilles 42 qui s'engagent avec jeu dans des encoches 62 ménagées respectivement dans la partie centrale de chaque pièce intermédiaire 6a, 6b.

Chaque pièce intermédiaire 6 est munie, sur sa face latérale tournée vers l'empoise, de deux paires de vérins 70 à axe horizontal, placées respectivement au-dessus et en en-dessous de l'encoche 62 et prenant appui sur la face latérale correspondante 41 de l'empoise 4.

Les vérins 70, placés de part et d'autre de l'empoise, agissent en des sens opposés et peuvent donc être à simple effet. Les canalisations d'alimentation, qui n'ont pas été représentées sur les Figures 4 et 5, sont ménagées à l'intérieur des pièces intermédiaires 6 qui constituent ainsi des blocs hydrauliques mobiles.

Comme indiqué plus haut, les poussées horizontales exercées par les vérins 70 assurent une solidarisation de chaque empoise 4 avec les pièces intermédiaires 6a, 6b, qui l'encadrent et se déplacent donc verticalement avec l'empoise en coulissant sans jeu, le long des faces de guidage 13a, 13b, de la fenêtre 12.

A cet effet, chaque pièce intermédiaire 6 est munie, sur chaque côté, de deux paires de galets 64 qui sont montés rotatifs autour d'axes parallèles à l'axe du cylindre et peuvent rouler sur les faces de guidage 13a, 13b, ménagées le long des deux côtés latéraux de la fenêtre 12 et parallèles au plan de serrage P. Chaque pièce intermédiaire 6 peut être maintenue appliquée contre le montant 11, par exemple par l'intermédiaire de crochets coulissant dans des rainures. Mais on peut aussi monter sur chaque empoise des galets auxiliaires 64' associés, respectivement, aux galets de roulement 64 de façon à encadrer des parties en saillie 16 ménagées sur les deux côtés de chaque face de guidage 13a, 13b.

Le jeu (e) qui est laissé entre les côtés latéraux 41 de chaque empoise et les faces opposées 61 de chaque pièce 6 peut être relativement important, de façon à permettre des réglages éventuels de l'orientation de l'axe x'x du cylindre par rapport aux faces de guidage 13.

Lors des manoeuvres d'introduction et de retrait d'un cylindre, les empoises restent enfilées sur les tourillons et se déplacent avec le cylindre alors que les pièces intermédiaires 6a, 6b, sont maintenues appliquées sur les faces de guidage 13 de la cage par les paires de galets 64, 64'.

Etant donné que, lors du cambrage, les pièces intermédiaires 6a, 6b, se déplacent verticalement avec l'empoise 4, les encoches 62 doivent simplement être un peu plus larges que les oreilles 42 des empoises de façon à ménager simplement le jeu nécessaire à l'engagement des oreilles 42 dans les encoches 62 lors de la mise en place du cylindre avec ses empoises à l'intérieur de la cage.

Les vérins de cambrage sont logés dans des alésages ménagés sur les pièces intermédiaires associées à chaque empoise de travail (4, 40). Les vérins de cambrage négatif (81, 81') qui prennent appui, de façon classique, sur les empoises 5, 50, des cylindres d'appui correspondants 3, 3', sont ainsi logés dans des alésages 63, 63', ménagés sur le côté externe de chaque empoise de travail, respectivement supérieure 4 et inférieure 40, tourné vers l'empoise d'appui correspondante 5, 50.

Le cambrage positif est effectué, d'une façon connue, par des vérins 82 interposés entre les deux empoises de travail 4, 40. Dans le mode de réalisation représenté sur les Figures 4 et 5 à titre d'exemple, les vérins de cambrage positif 82 sont logés dans des alésages 65 ménagés sur le côté interne, tourné vers l'empoise supérieure 4, de chaque pièce intermédiaire 6' associée à l'empoise de travail inférieure 40. La tige de chaque vérin 82 prend appui sur un poussoir 83 qui est monté coulissant verticalement dans un alésage 66 traversant la partie inférieure de la pièce intermédiaire 6 de l'empoise supérieure 4 et qui vient prendre appui sur l'oreille 42 correspondante pour appliquer celle-ci contre le côté supérieur de l'encoche 62 sous l'action du vérin 82, la pièce intermédiaire 6 étant maintenue par les vérins de cambrage négatif 81 qui prennent appui sur l'empoise 5 du cylindre d'appui supérieur 3.

Dans la partie inférieure, comprise entre l'encoche 62' et le côté externe de chaque pièce intermédiaire 6' associée à l'empoise inférieure 40, est monté coulissant un poussoir 84 en forme de vérin, coaxial et opposé au vérin de cambrage négatif 81', les chambres des deux vérins 84, 81', communiquant entre elles. De la sorte, la pression appliquée sur le vérin 81' pour le cambrage négatif détermine le soulèvement du poussoir 84 pour l'application de l'oreille 42' contre le côté supérieur de l'encoche 62' et le rattrapage du jeu.

Les deux poussoirs de rattrapage des jeux 83, 84, sont ainsi actionnés par les vérins de cambrage positif 82 et négatif 81, 81'.

Dans la position de service représentée sur la Figure 5, les vérins de cambrage positif 82 et négatif 81, 81', sont mis en pression et repoussent les poussoirs 83, 84, qui appliquent chaque oreille 42, 42', contre la face supérieure de l'encoche correspondante 62, 62'.

De la sorte, tous les jeux sont rattrapés, chaque empoise 4, 40, étant solidarisée avec les blocs hydrauliques 6, 6' correspondants.

Il faut noter que les vérins de cambrage positif 82 et négatif 81, 81', ainsi que les poussoirs 83, 84, placés de chaque côté de l'empoise sont alignés, respectivement, suivant deux directions parallèles au plan P et à égale distance de celui-ci. De plus, tous les vérins sont alimentés en même temps et agissent donc dans des sens opposés en s'équilibrant mutuellement.

Il est ainsi possible d'effectuer un cambrage positif ou négatif en réglant simplement les pressions relatives appliquées sur les vérins de cambrage positif 82 ou négatif 81, 81' de façon à déplacer l'empoise vers le haut ou vers le bas par simple ajustement de la différence de pression dans un sens ou dans l'autre.

Grâce à cette disposition et au montage coulissant des blocs hydrauliques constitués par les pièces intermédiaires 6, 6', les efforts de cambrage positif ou négatif se referment sur la cage en passant par les empoises d'appui 5, 5', les vérins 14 et le sommier 10.

Lors de la mise en place des cylindres de travail, les vérins de cambrage 81, 81', 82 et, par conséquent, les poussoirs 83, 84 sont rentrés et permettent le coulissement libre des oreilles 42 dans les encoches 62, comme on l'a représenté sur la Figure 4.

De préférence, on place à l'intérieur des encoches 62 des tronçons de rails 43 qui s'étendent entre les deux montants de la cage et qui se déplacent avec les pièces intermédiaires 6, 6'.

Lorsque les poussoirs 83, 84 sont abaissés, les empoises 4, 40 viennent reposer sur lesdits rails 43, 43' par l'intermédiaire de galets 44, 44' montés rotatifs aux extrémités des oreilles 42, 42'.

Dans la position de retrait des cylindres de travail, les galets 64' associés à chaque pièce intermédiaire 6a, 6b, viennent reposer sur des cales fixes 67 à un niveau pour lequel les tronçons de rails 43, 43' viennent dans le prolongement de rails fixes 45 indiqué schématiquement sur la Figure 6.

Dans cette position, il est donc possible de procéder au montage ou au démontage des cylindres de travail 2, 2' dont les empoises 4, 4' sont portées par les galets 44, 44' roulant sur les rails mobiles 43, 43' alignés respectivement avec les rails fixes.

Les cylindres d'appui peuvent être démontés d'une façon analogue, les pièces intermédiaires correspondantes 60a, 60b étant supportées par les vérins 15, 15'.

Bien entendu, dans le cas habituel où le cambrage est réalisé, pour chaque empoise, par deux paires de vérins, disposées respectivement de part et d'autre de l'empoise, on utilisera également des paires de poussoirs 83 et 84, de façon à associer un poussoir à chaque vérin.

Les empoises 5, 50, des cylindres d'appui 3, 3', peuvent être montés de façon classique dans les fenêtres 12, 12', de la cage. Dans ce cas, l'invention s'applique seulement aux cylindres de travail 2, 2'. Etant donné que les vérins de poussée horizontale 70 sont réglables en position, il est possible, comme on l'a vu, de régler les positions des faces de maintien virtuel pour annuler les poussées axiales résultant d'un éventuel décalage angulaire de chaque cylindre de travail par rapport à son cylindre d'appui.

Mais il est particulièrement avantageux d'appliquer également l'invention aux cylindres d'appui 3, 3'.

Dans ce cas, comme on l'a indiqué sur la Figure 4, chaque empoise 5, 50 d'un cylindre d'appui 3, 3' est associée à deux pièces intermédiaires 60a, 60b, interposées entre les faces latérales 51a, 51b, de l'empoise 5 et les faces de guidage 13a, 13b, du montant 11 qui s'étendent pratiquement sur toute la hauteur de la fenêtre 12.

La cage 1 est également munie de deux paires de vérins 15, 15' permettant le réglage en hauteur des cylindres d'appui 3, 3' en maintenant appliquées les deux paires d'empoises 5, 50, respectivement, contre le système de serrage 14 et le sommier 10.

Dans l'exemple représenté, les empoises 5, 50, des deux cylindres d'appui 3, 3', sont associées chacune à deux pièces intermédiaires 60a, 60b, analogues aux pièces intermédiaires 6a, 6b, des empoises de travail 4 et sur lesquelles sont articulées les tiges des vérins de maintien 15, 15'.

De plus, les deux pièces intermédiaires 60a, 60b, encadrant chaque empoise 5, 50, sont munies chacune de deux parties en saillie 65 limitant un évidement dans lequel s'engage avec jeu une oreille 52 de l'empoise 5 pour permettre le réglage en hauteur des cylindres au moyen des vérins 15, 15'.

D'autre part, des vérins de poussée horizontale 72 sont logés dans lesdites parties en saillie 65 et prennent appui sur des faces latérales 53 de l'empoise 5, de part et d'autre de l'oreille 52, de façon à appliquer l'empoise 5 sur l'une des faces de guidage 13a en prenant appui sur l'autre face 13b, par l'intermédiaire des pièces 60a, 60b.

Les vérins 72 sont réglables en position et permettent donc de définir une face de maintien virtuel servant de référence pour le positionnement, avec possibilité de coulissement, de l'axe y'y du cylindre d'appui 3.

On dispose ainsi de moyens souples et précis pour maintenir l'alignement de l'axe de chaque cylindre par rapport à un plan de référence et pour régler éventuellement le positionnement des cylindres les uns par rapport aux autres.

En particulier, ce positionnement peut être réglé en fonction de l'effort axial détecté à l'extrémité d'un cylindre. Par exemple, si l'on détecte un effort axial exercé par un cylindre de travail sur un côté de la cage, on règle les vérins de positionnement de l'empoise du cylindre placée du même côté pour déplacer l'axe dans le sens opposé au laminage et l'on agit dans le sens inverse sur le cylindre d'appui correspondant, de façon à annuler l'effort axial détecté, les sens d'action étant inversés, pour chacun des deux cylindres, de l'autre côté de la cage.

Mais on peut aussi agir différemment sur les empoises, par exemple pour déplacer le plan de serrage passant par les axes des cylindres de travail par rapport au plan passant par les axes des cylindres d'appui, pour régler l'alignement d'un ensemble cylindre de travail-cylindre d'appui par rapport à l'autre ou bien pour croiser les plans de serrage des deux ensembles.

On voit donc que l'invention présente de multiples possibilités et ne se limite pas seulement aux détails du mode de réalisation qui a été décrit à titre de simple exemple et auquel on pourrait apporter des variantes sans s'écarter du cadre de protection défini par les revendications.

En particulier, les appuis à roulement des pièces intermédiaires peuvent être remplacés par de simples appuis lisses à glissement doux, de la façon représentée sur les Figures 7, 8, 9.

Comme on le voit sur les Figures 8 et 9 chaque pièce intermédiaire 6 comprend une face 68 de glissement le long de la face latérale 13 du montant 11, des moyens de lubrification non représentés permettant d'assurer un glissement doux.

Des crochets latéraux 69 entourent des parties en saillie 16 ménagées de part et d'autre de la face de guidage 13 pour assurer le maintien contre celle-ci de la pièce intermédiaire 6.

Comme précédemment, dans la position de retrait du cylindre, les crochets 69 viennent reposer sur des cales fixes 67a représentés schématiquement sur la Figure 8.

Par ailleurs, d'autres dispositions pourraient être employées pour le cambrage positif ou négatif des cylindres et, par exemple, les oreilles d'appui ménagées de part et d'autre de chaque empoise peuvent, de façon connue, s'étendre au-dessus ou en dessous du bloc hydraulique.

D'une façon générale, en effet, l'invention ne nécessite que des modifications assez mineures de la cage et peut donc être facilement adaptée à tout type existant de laminoir. En particulier, les dispositions décrites à titre d'exemple dans le cas d'un laminoir Quarto peuvent être utilisées dans un laminoir Sexto comportant des cylindres intermédiaires interposés entre chaque cylindre de travail et le cylindre d'appui, ou même dans le cas où chaque cylindre de travail prend appui sur un ensemble de cylindres disposés de part et d'autre du plan médian.

Les signes de référence insérés après les caractéristiques techniques mentionnées dans les revendications, ont pour seul but de faciliter la compréhension de ces dernières et n'en limitent aucunement la portée.

## Revendications

1. Laminoir pour le laminage d'un produit plat défilant suivant une direction longitudinale, comprenant une cage de support fixe (1) comportant deux montants écartés (11, 11') entre lesquels sont placés au moins deux cylindres de travail superposés (2, 2') tournant respectivement autour d'axes placés sensiblement dans un plan de serrage (P) perpendiculaire à la direction de défilement du produit (M), et limitant un entrefer de passage du produit (M), et un moyen (14) de serrage des cylindres prenant appui sur la cage fixe (1), chaque cylindre (2, 2') étant porté par un arbre ayant deux extrémités montées rotatives, par l'intermédiaire de paliers, respectivement sur deux empoises (4, 40) enfilées dans deux fenêtres (12) ménagées respectivement dans les deux montants (11, 11') de la cage et montées coulissantes le long de faces fixes de guidage (13a, 13b), parallèles au plan de serrage (P) et ménagées sur les deux côtés de chaque fenêtre (12), des jeux étant laissés de part et d'autre de chaque empoise (4) pour permettre le montage et le démontage de chaque cylindre (2) avec ses empoises (4, 4'), chaque empoise étant associée à des moyens (7) de poussée latérale contre lesdites faces de guidage (13a, 13b) pour le rattrapage, en service, desdits jeux,
chaque empoise (4, 40) d'un cylindre de travail (2, 2') étant associée à deux pièces intermédiaires (6a, 6b) interposées respectivement entre les deux côtés de l'empoise (4) et les faces de guidage correspondantes (13a, 13b) et sur lesquelles sont montés des moyens (81, 81', 82-84) de cambrage des cylindres de travail caractérisé par le fait que les moyens (81, 81', 82-84) de cambrage des cylindres de travail prennent appui sur les empoises (4, 40) au moins dans un sens positif d'écartement desdites empoises (4, 40), que les lesdites pièces intermédiaires (6a, 6b) sont maintenues appliquées avec possibilité de coulissement sans jeu, parallèlement au plan de serrage (P), respectivement le long des faces de guidage (13a, 13b) correspondantes de la fenêtre (12), et que des moyens de poussée latérale (7) sont interposés entre au moins l'une desdites pièces intermédiaires (6b) et le côté correspondant de l'empoise (4) de façon à prendre appui sur la face de guidage correspondante (13b) pour repousser l'empoise (4), du côté opposé, contre l'autre pièce intermédiaire (6a) et l'autre face de guidage (13a), cette dernière constituant une face de maintien latéral permanent pour le positionnement de l'axe (x'x) du cylindre avec possibilité de coulissement de l'empoise (4) avec les deux pièces intermédiaires associées (6a, 6b) parallèlement à ladite face de maintien latéral (13a), sous l'action des moyens de cambrage (81, 81', 82-84).

2. Laminoir selon la revendication 1, caractérisé par le fait que des moyens de retenue (70a) d'épaisseur réglable sont interposés entre au moins la pièce intermédiaire (13a) placée du côté opposé aux moyens de poussée latérale (7) et le côté (41a) en vis-à-vis de l'empoise (4), lesdits moyens de retenue (70a) définissant, sur chaque fenêtre (12), une face virtuelle (AA') de maintien latéral de l'empoise (4) dont la position peut être réglée par variation de l'épaisseur desdits moyens de retenue (70a).

3. Laminoir selon la revendication 2, caractérisé par le fait que les moyens de retenue sont constitués par des moyens de poussée (70) de course réglable, agissant suivant une direction perpendiculaire à la face de guidage (13) correspondante et prenant appui dans un sens sur l'empoise (4) et dans le sens opposé sur la pièce intermédiaire (6) correspondante.

4. Laminoir selon la revendication 3, caractérisé par le fait que, les deux pièces intermédiaires (6a, 6b) placées de part et d'autre de l'empoise (4) sont associées, chacune, à des moyens de poussée (70a, 70b) de course réglable interposés respectivement entre ladite pièce intermédiaire (6a, 6b) et le côté en vis-à-vis (41a, 41b) de l'empoise (4), les moyens de poussée (70a) placés du côté de la face de guidage (13a) contre laquelle est appliquée l'empoise (4) étant réglables en position de façon à définir une face virtuelle de maintien latéral de l'empoise (4).

5. Laminoir selon l'une des revendications 2 à 4, caractérisé par le fait qu'il comprend des moyens de mesure de la poussée axiale exercée, dans un sens ou dans l'autre, par l'une ou l'autre des extrémités d'un cylindre sur le montant (11) correspondant de la cage (1) et que les positions respectives des faces virtuelles de maintien des deux empoises sont déterminées par réglage des moyens de retenue (70a), en fonction de la mesure de la poussée axiale de façon à déterminer une orientation de l'axe (x'x) du cylindre (2) susceptible d'annuler ladite poussée axiale mesurée.

6. Laminoir selon l'une des revendications précédentes, comprenant deux cylindres de travail (2, 2') associés chacun à au moins un cylindre d'appui (3, 3'), caractérisé par le fait que chaque fenêtre (12) d'un montant (11) est munie de deux faces de guidage planes (13a, 13b), parallèles au plan de serrage (P) et s'étendant chacun sur toute la hauteur de la fenêtre (12), de façon à englober les empoises (4, 40) (5, 50) de tous les cylindres (2, 2') (3, 3') ces dernières étant associées chacune à deux pièces intermédiaires (6a, 6b) (60a, 60b) équipées de moyens de maintien coulissant sans jeu (64) le long desdites faces de guidage (13a, 13b) et sur lesquelles sont montés des moyens (70) de poussée latérale constituant, d'un côté, un moyen d'application (70b) et, de l'autre, un moyen réglable de retenue (70a) de l'empoise correspondante (4, 40) (5, 50).

7. Laminoir selon la revendication 6, caractérisé par le fait que les deux faces de guidage (13a, 13'a) contre lesquelles sont appliquées les deux empoises (4, 4') (5, 5') de chaque cylindre (2, 3) sont placées d'un même côté du plan de serrage (P) et définissent un plan de référence fixe (P1) pour le positionnement de l'axe (x'x, y'y) du cylindre (2, 3).

8. Laminoir selon l'une des revendications précédentes, caractérisé par le fait que les moyens de maintien coulissant sans jeu de chaque pièce intermédiaire (6, 60) comprennent au moins deux galets (64) d'appui sur la face de guidage correspondante (13), placés sur deux niveaux écartés en hauteur et montés rotatif autour d'axes parallèles à l'axe du cylindre (2, 3), lesdits galets d'appui (64) étant associés à des galets de maintien (64') roulant sur des faces opposées de parties en saillie (16) ménagées respectivement sur les deux côtés de chaque face de guidage (13).

9. Laminoir selon l'une des revendications 1 à 8, caractérisé par le fait que les moyens de maintien coulissant de chaque pièce intermédiaire (6, 60) sont constitués par une glissière (9) comportant au moins une face (91) d'appui glissant ménagée sur le côté de la pièce intermédiaire (6, 60) tourné vers la face de guidage (13) correspondante et associée à des moyens de formation d'un film lubrifiant, ladite pièce intermédiaire (6, 60) étant munie de deux pièces formant crochet (92) entourant deux parties en saillie (16) ménagées respectivement sur les deux côtés de chaque face de guidage (13) pour le maintien de la pièce intermédiaire (6, 60).

10. Laminoir selon l'une des revendications précédentes, caractérisé par le fait que chaque empoise (4, 5) d'un cylindre (2, 3) est munie, sur ses deux côtés, respectivement, de deux oreilles latérales (42, 52) s'engageant avec jeu dans des encoches (62, 53) ménagées, respectivement, sur les deux pièces intermédiaires (6, 60) associées à l'empoise (4, 5) de façon à permettre le démontage du cylindre (2, 3) avec ces empoises (4, 5), les pièces de guidage (6, 60) restant solidarisées avec la cage (1).

11. Laminoir selon la revendication 10, caractérisé par le fait que les deux pièces intermédiaires (6a, 6b) encadrant chaque empoise (4) d'un cylindre de travail (2) sont munies de moyens amovibles de solidarisation de ladite pièce intermédiaire avec l'oreille (42) correspondante de l'empoise (4) par rattrapage du jeu de l'encoche (62).

12. Laminoir selon la revendication 11, caractérisé par le fait que les moyens de rattrapage de jeu sont des poussoirs (83, 84) montés coulissants, respectivement, dans les pièces intermédiaires (6, 6') associées, respectivement, aux empoises (4, 40) des deux cylindres de travail (2, 2') et actionnées, en service, par les moyens de cambrage (8) dans le sens d'application de l'oreille (42) correspondante de chaque empoise contre le côté opposé de l'encoche correspondante (62).

13. Laminoir selon la revendication 12, caractérisé par le fait que les pièces intermédiaires (6, 6') associées, respectivement aux empoises (4, 40) des deux cylindres de travail (2, 2') portent des vérins (81) de cambrage négatif prenant appui, dans un sens sur la pièce intermédiaire (6, 6') et dans l'autre sur l'empoises (5, 50) du cylindre d'appui correspondant de façon à déterminer le rapprochement des empoises (4, 40) des deux cylindres de travail (2, 2').

14. Laminoir selon la revendication 13, caractérisé par le fait que les moyens de cambrage positif sont constitués par des vérins (82) logés dans les pièces intermédiaires (6') associées aux empoises (40) d'un premier cylindre de travail (2') et prenant appui, dans le sens positif d'écartement des empoises (4, 40), sur un poussoir (83) monté coulissant dans l'empoise en vis-à-vis (4) du second cylindre de travail (2) et prenant appui lui-même sur l'oreille (42) correspondante, et les pièces intermédiaires (6'a, 6'b) associées à chaque empoise (40) du premier cylindre de travail (2') sont munies de poussoirs (84) actionnés par les vérins de cambrage négatif (81') de ladite empoise (40) et prenant appui sur les oreilles (42') de cette dernière pour le rattrapage du jeu de l'encoche (62').

15. Laminoir selon la revendication 14, caractérisé par le fait que les vérins de cambrage positif (82) et négatif (81, 81') sont actionnés simultanément et que, après rattrapage des jeux dans les encoches (62, 53), l'effet de cambrage positif ou négatif est déterminé, en service, par réglage de différence de pressions d'alimentation entre les vérins de cambrage positif (82) et les vérins de cambrage négatif (81, 81'), les pièces intermédiaires (6, 6') associées aux empoises (4, 40) des cylindres de travail (2, 2') coulissant librement et les pièces intermédiaires (60, 60') associées aux empoises (5, 50) des cylindres d'appui (3,3') prenant appui sur la cage de telle sorte que les efforts de cambrage se referment sur celle-ci.

16. Laminoir selon la revendication 15, caractérisé par le fait que les vérins de cambrage positifs (82), les deux poussoirs (83, 84) et les vérins des cambrage négatifs (81, 81') placés de chaque côté du plan de serrage (P) sont alignés, respectivement, suivant deux axes symétriques par rapport audit plan de serrage (P).

17. Procédé de laminage d'un produit plat défilant suivant une direction longitudinale dans un laminoir selon la revendication 1, caractérisé par le fait que, au moins les empoises de chaque cylindre de travail (2) étant associées à des pièces intermédiaires (6) interposées entre les côtés de l'empoise (4) et les faces de guidage (13a, 13b), les moyens (7) de poussée latérale prennent appui sur au moins l'une desdites pièces intermédiaires (6b) pour repousser l'empoise (4) vers l'autre pièce intermédiaire (6a) et la face de guidage correspondante (13a), et que lesdites pièces intermédiaires (6a, 6b) sont solidarisées verticalement avec l'empoise (4) et sont maintenues avec possibilité de coulissement sans jeu le long des faces de guidage (13a, 13b) de façon à se déplacer verticalement avec l'empoise (4) sous l'effet d'un effort de cambrage du cylindre (2).

18. Procédé de laminage selon la revendication 17, caractérisé par le fait que l'on interpose entre le côté de l'empoise (4) placé du côté opposé à l'effort de poussée latérale et la pièce intermédiaire correspondante (6a) des moyens de retenue (70) dont on règle l'épaisseur de façon à définir une face virtuelle de maintien latéral pour le positionnement de l'axe du cylindre (2).

19. Procédé de laminage selon la revendication 18, caractérisé par le fait que l'on mesure l'effort axial exercé par un cylindre sur un côté de la cage et que l'on agit sur le positionnement de l'axe du cylindre par réglage des moyens de retenue (70) de façon à annuler l'effort axial détecté.

20. Procédé de laminage selon la revendication 18, dans un laminoir comprenant deux cylindres de travail (2, 2') prenant appui chacun sur au moins un cylindre d'appui (3, 3'), caractérisé par le fait que l'on mesure l'effort axial exercé par chaque cylindre de travail sur l'un ou l'autre montant de la cage du laminoir et que l'on agit sur les positionnements relatifs des axes de chaque cylindre de travail (2) et du cylindre d'appui (3) correspondant d'une façon permettant d'annuler l'effort axial détecté.

21. Procédé selon la revendication 18, dans un laminoir comprenant deux cylindres de travail (2, 2') associés chacun à au moins un cylindre d'appui (3, 3'), caractérisé par le fait que l'on règle les moyens de retenue (70) des empoises d'au moins l'un des cylindres de façon à déterminer un croisement de l'axe d'un cylindre de travail (2) par rapport à l'axe du cylindre d'appui (3) correspondant.

22. Procédé selon la revendication 18, dans un laminoir comprenant deux cylindres de travail (2, 2') associés chacun à au moins un cylindre d'appui (3, 3'), caractérisé par le fait que l'on règle les moyens de retenue (70) des empoises d'au moins l'un des cylindres de façon à modifier la position angulaire de l'ensemble formé par un cylindre de travail (2) et le ou les cylindres d'appui (3) correspondants, par rapport à l'ensemble formé par l'autre cylindre de travail (2') et le ou les cylindres d'appui (3') correspondants.

23. Procédé selon la revendication 18, dans un laminoir comprenant deux cylindres de travail (2, 2') associés chacun à au moins un cylindre d'appui (3, 3'), caractérisé par le fait que l'on règle les moyens de retenue (70) des empoises d'au moins l'un des cylindres de façon à modifier la position du plan de serrage passant par les axes des deux cylindres de travail (2, 2') par rapport au plan passant par les axes des cylindres d'appui (3, 3').

## Claims

1. Rolling mill for rolling a flat product running in a longitudinal direction, comprising a fixed support stand (1) which includes two spaced-apart uprights (11, 11') between which are placed at least two superposed work rolls (2, 2') which rotate respectively about axes lying substantially in a clamping plane (P) perpendicular to the direction in which the product (M) runs, and delimiting a gap for passage of the product (M), and a means (14) for clamping the rolls bearing on the fixed stand (1), each roll (2, 2') being supported by a shaft which has two ends mounted so as to rotate, by means of bearings, respectively on two chocks (4, 40) slipped into two windows (12) which are provided respectively in the two uprights (11, 11') of the stand and are mounted so as to slide along fixed guide faces (13a, 13b), these being parallel to the clamping plane (P) and provided on the two sides of each window (12), clearances being left on either side of each chock (4) in order to allow assembly and dismantling of each roll (2) with its chocks (4, 4'), each chock being associated with means (7) for thrusting laterally against the said guide faces (13a, 13b) in order to take up, in service, the said clearances, each chock (4, 40) of a work roll(2, 2')being associated with two intermediate pieces (6a, 6b) interposed respectively between the two sides of the chock (4) and the corresponding guide faces (13a, 13b) and on which are mounted means (81, 81', 82-84) for cambering the work rolls, characterized in that the means (81, 81', 82-84) for cambering the work rolls bear on the chocks (4, 40) at least in one positive direction of separation of the said chocks (4, 40), in that the said intermediate pieces (6a, 6b) are held pressed, with the possibility of sliding without any clearance, in a manner parallel to the clamping plane (P), respectively along the corresponding guide faces (13a, 13b) of the window (12), and in that lateral thrust means (7) are interposed between at least one (6b) of the said intermediate pieces and the corresponding side of the chock (4) so as to bear on the corresponding guide face (13b) in order to push back the chock (4), on the opposite side, against the other intermediate piece (6a) and the other guide face (13a), the latter forming a permanent lateral holding face for the positioning of the axis (x'x) of the roll with the possibility of the chock (4) with the two associated intermediate pieces (6a, 6b) sliding in a manner parallel to the said lateral holding face (13a), under the action of the cambering means (81, 81', 82-84).

2. Rolling mill according to Claim 1, characterized in that adjustable-thickness retaining means (70a) are interposed between at least the intermediate piece (13a) placed on the opposite side to the lateral thrust means (7) and the side (41a) facing the chock (4), the said retaining means (70a) defining, on each window (12), a virtual lateral holding face (AA') for the chock (4), the position of which can be adjusted by varying the thickness of the said retaining means (70a).

3. Rolling mill according to Claim 2, characterized in that the retaining means consist of adjustable-travel thrust means (70) acting in a direction perpendicular to the corresponding guide face (13) band bearing in one direction on the chock (4) and in the opposite direction on the corresponding intermediate piece (6).

4. Rolling mill according to Claim 3, characterized in that the two intermediate pieces (6a, 6b) placed on either side of the chock (4) are each associated with adjustable-travel thrust means (70a, 70b) interposed respectively between the said intermediate piece (6a, 6b) and the side (41a, 41b) facing the chock (4), the thrust means (70a) placed on the side of the guide face (13a) against which the chock (4) is pressed being positionally adjustable so as to define a virtual lateral holding face for the chock (4).

5. Rolling mill according to one of Claims 2 to 4, characterized in that it comprises means for measuring the axial thrust exerted, in one direction or the other, by one or other of the ends of a roll on the corresponding upright (11) of the stand (1) and in that the respective positions of the virtual holding faces for the two chocks are determined by adjusting the retaining means (70a), depending on the measurement of the axial thrust so as to determine an orientation of the axis (x'x) of the roll (2) with which the said measured axial thrust is able to be cancelled.

6. Rolling mill according to one of the preceding claims, comprising two work rolls (2, 2') each associated with at least one back-up roll (3, 3'), characterized in that each window (12) in an upright (11) is provided with two plane guide faces (13a, 13b), these being parallel to the clamping plane (P) and each extending over the entire height of the window (12), so as to incorporate the chocks (4, 40) (5, 50) of all of the rolls (2, 2') (3, 3'), these chocks each being associated with two intermediate pieces (6a, 6b) (60a, 60b) equipped with holding means sliding without any clearance (64) along the said guide faces (13a, 13b) and on which are mounted lateral thrust means (70) forming, on the one hand, a means of application (70b) and, on the other hand, an adjustable retaining means (70a) for the corresponding chock (4, 40) (5, 50).

7. Rolling mill according to Claim 6, characterized in that the two guide faces (13a, 13'a) against which the two chocks (4, 4') (5, 5') of each roll (2, 3) are pressed are placed on the same side of the clamping plane (P) and define a fixed reference plane (P1) for the positioning of the axis (x'x, y'y) of the roll (2, 3).

8. Rolling mill according to one of the preceding claims, characterized in that the holding means sliding without any clearance of each intermediate piece (6, 60) comprise at least two rollers (64) for bearing on the corresponding guide face (13), the said rollers being placed on two levels spaced apart vertically and being mounted so as to rotate about axes parallel to the axis of the roll (2, 3), the said bearing rollers (64) being associated with holding rollers (64') rolling on opposite faces of projecting parts (16) provided respectively on the two sides of each guide face (13).

9. Rolling mill according to one of Claims 1 to 8, characterized in that the sliding holding means of each intermediate piece (6, 60) consist of a slideway (9) having at least one sliding bearing face (91) which is provided on that side of the intermediate piece (6, 60) turned towards the corresponding guide face (13) and is associated with means for forming a lubricating film, the said intermediate piece (6, 60) being provided with two hook-forming pieces (92) surrounding two projecting parts (16) provided respectively on the two sides of each guide face (13) for holding the intermediate piece (6, 60).

10. Rolling mill according to one of the preceding claims, characterized in that each chock (4, 5) of a roll (2, 3) is provided, on its two sides, respectively, with two lateral lugs (42, 52) engaging with clearance in notches (62, 53) which are provided, respectively, on the two intermediate pieces (6, 60) associated with the chock (4, 5) so as to allow the roll (2, 3) to be dismantled with these chocks (4, 5), the guide pieces (6, 60) remaining rigidly fastened to the stand (1).

11. Rolling mill according to Claim 10, characterized in that the two intermediate pieces (6a, 6b) flanking each chock (4) of a work roll (2) are provided with removable means for rigidly fastening the said intermediate piece to the corresponding lug (42) of the chock (4) by taking up the clearance in the notch (62).

12. Rolling mill according to Claim 11, characterized in that the means for taking up clearance are pushers (83, 84) mounted so as to slide, respectively, in the intermediate pieces (6, 6') which are associated, respectively, with the chocks (4, 40) of the two work rolls (2, 2') and are actuated, in service, by the cambering means (8) in the direction of application of the corresponding lug (42) of each chock against the opposite side of the corresponding notch (62).

13. Rolling mill according to Claim 12, characterized in that the intermediate pieces (6, 6') associated respectively with the chocks (4, 40) of the two work rolls (2, 2') support negative cambering rams (81) bearing, in one direction on the intermediate piece (6, 6') and in the other direction on the chocks (5, 50) of the corresponding back-up roll so as to determine the extent to which the chocks (4, 40) of the two work rolls (2, 2') move towards each other.

14. Rolling mill according to Claim 13, characterized in that the positive cambering means consist of rams (82) housed in the intermediate pieces (6') associated with the chocks (40) of a first work roll (2') and bearing, in the positive direction of separation of the chocks (4, 40), on a pusher (83) mounted so as to slide in the chock (4) facing the second work roll (2) and itself bearing on the corresponding lug (42), and the intermediate pieces (6'a, 6'b) associated with each chock (40) of the first work roll (2') are provided with pushers (84) actuated by the negative cambering rams (81') of the said chock (40) and bearing on the lugs (42') of the latter in order to take up the clearance in the notch (62').

15. Rolling mill according to Claim 14, characterized in that the positive (82) and negative (81, 81') cambering rams are actuated simultaneously and in that, after the clearances in the notches (62, 53) have been taken up, the positive or negative cambering effect is determined, in service, by adjusting the difference in supply pressures between the positive cambering rams (82) and the negative cambering rams (81, 81'), the intermediate pieces (6, 6') associated with the chocks (4, 40) of the work rolls (2, 2') sliding freely and the intermediate pieces (60, 60') associated with the chocks (5, 50) of the back-up rolls (3, 3') bearing on the stand in such a way that the cambering forces close up on the latter.

16. Rolling mill according to Claim 15, characterized in that the positive cambering rams (82), the two pushers (83, 84) and the negative cambering rams (81, 81') placed on each side of the clamping plane (P) are aligned, respectively, along two axes which are symmetrical with respect to the said clamping plane (P).

17. Process for rolling a flat product running in a longitudinal direction in a rolling mill according to claim 1, characterized in that at least the chocks of each work roll (2) are associated with intermediate pieces (6) interposed between the sides of the chock (4) and the guide faces (13a, 13b), in that the said lateral thrust means (7) bear on at least one of the said intermediate pieces (6b) in order to push back the chock towards the other intermediate piece (6a) and the corresponding guide face (13a), and in that the said intermediate pieces (6a, 6b) are rigidly fastened vertically to the chock (4) and are held with the possibility of sliding without any clearance along the said guide faces (13a, 13b) so as to move vertically with the chock (4) under the effect of a force for cambering the roll (2).

18. Rolling process according to Claim 17, characterized in that retaining means (70) are interposed between the side of the chock (4) placed on the opposite side to the lateral thrust force and the corresponding intermediate piece (6a), the thickness of said retaining means (70) being adjusted so as to define a virtual laterals holding face for the positioning of the axis of the roll (2).

19. Rolling process according to Claim 18, characterized in that the axial force exerted by a roll on one side of the stand is measured and in that the positioning of the axis of the cylinder is varied by adjusting the retaining means (70) so as to cancel out the axial force detected.

20. Rolling process according to Claim 18, in a rolling mill comprising two work rolls (2, 2') each bearing on at least one back-up roll (3, 3'), characterized in that the axial force exerted by each work roll on one or other of the uprights of the stand of the rolling mill is measured and in that the relative positioning of the axes of each work roll (2) and of the corresponding back-up roll (3) is varied so as to allow cancellation of the axial force detected.

21. Process according to Claim 18, in a rolling mill comprising two work rolls (2, 2') each associated with at least one back-up roll (3, 3'), characterized in that the means (70) for retaining the chocks of at least one of the rolls is adjusted so as to determine a crossing of the axis of one work roll (2) with respect to the axis of the corresponding back-up roll (3).

22. Process according to Claim 18, in a rolling mill comprising two work rolls (2, 2') each associated with at least one back-up roll (3, 3'), characterized in that the means (70) for retaining the chocks of at least one of the rolls is adjusted so as to modify the angular position of the assembly formed by a work roll (2) and the corresponding back-up roll or rolls (3) with respect to the assembly formed by the other work roll (2') and the corresponding back-up roll or rolls (3').

23. Process according to Claim 18, in a rolling mill comprising two work rolls (2, 2') each associated with at least one back-up roll (3, 3'), characterized in that the means (70) for retaining the chocks of at least one of the rolls is adjusted so as to modify the position of the clamping plane passing through the axes of the two work rolls (2, 2') with respect to the plane passing through the axes of the back-up rolls (3, 3').

## Patentansprüche

1. Walzwerk für das Walzen eines in einer Längsrichtung vorbeilaufenden ebenen Produkts, das ein ortsfestes Traggerüst (1), das zwei getrennte Ständer (11, 11') aufweist, zwischen denen sich wenigstens zwei übereinander angeordnete Arbeitswalzen (2, 2') befinden, die sich jeweils um Achsen drehen, die sich im wesentlichen in einer zur Vorbeilaufrichtung des Produkts (M) senkrechten Preßebene (P) befinden und einen Durchgangsspalt für das Produkt (M) begrenzen, und ein Preßmittel (14) für die Walzen umfaßt, das an dem ortsfesten Gerüst (1) zur Anlage kommt, wobei jede Walze (2, 2') von einer Welle getragen wird, deren beide Enden über Lager jeweils auf zwei Einbaustücken (4, 40) drehbar angebracht sind, die in zwei Fenster (12), die jeweils in den Ständern (11, 11') des Gerüsts ausgespart sind, eingefädelt und längs fester Führungsflächen (13a, 13b) gleitend angebracht sind, die zur Preßebene (P) parallel und an beiden Seiten jedes Fensters (12) angebracht sind, wobei beiderseits jedes Einbaustücks (4) Spielräume gelassen sind, um den Einbau und den Ausbau jeder Walze (2) mit ihren Einbaustücken (4, 4') zu gestatten, wobei jedes Einbaustück mit Mitteln (7) für seitlichen Druck gegen die Führungsflächen (13a, 13b) zur Verringerung der Spielräume während des Betriebs verbunden ist, wobei jedes Einbaustück (4, 40) einer Arbeitswalze (2, 2') mit zwei Zwischenstücken (6a, 6b) verbunden ist, die jeweils zwischen den beiden Seiten des Einbaustücks (4) und den entsprechenden Führungsflächen (13a, 13b) zwischengesetzt und auf denen Krümmungsmittel (81, 81', 82-84) der Arbeitswalzen angebracht sind, dadurch gekennzeichnet daß die Krümmungsmittel (81, 81', 82-84) der Arbeitswalzen sich auf den Einbaustücken (4, 40) wenigstens in positiver Richtung des Abstands der Einbaustücke (4, 40) abstützen, daß die Zwischenstücke (6a, 6b) mit Gleitmöglichkeit ohne Spiel parallel zur Preßebene (P) jeweils längs der entsprechenden Führungsflächen (13a, 13b) des Fensters (12) festgehalten werden und daß Mittel (7) für seitlichen Druck zwischen wenigstens einem der Zwischenstücke (6b) und der dem Einbaustück (4) entsprechende Seite vorgesehen sind, derart, daß sie an der entsprechenden Führungsfläche (13b) zur Anlage kommen, um das Einbaustück (4) der entgegengesetzten Seite gegen das andere Zwischenstück (6a) und die andere Führungsfläche (13a) zu drängen, wobei diese letztere eine Fläche zur permanenten seitlichen Halterung für die Positionierung der Achse (x'x) der Walze mit Gleitmöglichkeit für das Einbaustück (4) mit den beiden verbundenen Zwischenstücken (6a, 6b) parallel zur Fläche zur seitlichen Halterung (13a) unter der Wirkung der Krümmungsmittel (81, 81', 82-84) bildet.

2. Walzwerk nach Anspruch 1, dadurch gekennzeichnet, daß Rückhaltemittel (70a) mit einstellbarer Dicke zwischen wenigstens dem Zwischenstück (13a), das sich auf der den Mitteln (7) für seitlichen Druck entgegengesetzten Seite befindet, und der dem Einbaustück (4) gegenüberliegenden Seite (41a) vorgesehen sind, wobei die Rückhaltemittel (70a) an jedem Fenster (12) eine virtuelle Fläche (AA') zum seitlichen Halten des Einbaustücks (4) definieren, deren Position durch Änderung der Dicke der Rückhaltemittel (70a) eingestellt werden kann.

3. Walzwerk nach Anspruch 2, dadurch gekennzeichnet, daß die Rückhaltemittel aus Druckmitteln (70) mit einstellbarem Weg bestehen, die in eine zur entsprechenden Führungsfläche (13) senkrechte Richtung wirken und auf einer Seite an dem Einbaustück (4) und auf der entgegengesetzten Seite an dem entsprechenden Zwischenstück (6) zur Anlage kommen.

4. Walzwerk nach Anspruch 3, dadurch gekennzeichnet, daß die beiden Zwischenstücke (6a, 6b), die sich beiderseits des Einbaustücks (4) befinden, jeweils mit Druckmitteln (70a, 70b) mit einstellbarem Weg verbunden sind, die jeweils zwischen dem Zwischenstück (6a, 6b) und der dem Einbaustück (4) gegenüberliegenden Seite (41a, 41b) vorgesehen sind, wobei die auf der Seite der Führungsfläche (13a), an der das Einbaustück (4) angelegt ist, befindlichen Druckmittel (70a) in ihrer Position so einstellbar sind, daß eine virtuelle Fläche des seitlichen Haltens des Einbaustücks (4) definiert wird.

5. Walzwerk nach einem der Ansprüche 2 bis 4, dadurch gekennzeichnet, daß es eine Meßeinrichtung für den in die eine oder die andere Richtung durch das eine oder das andere Ende einer Walze auf den entsprechenden Ständer (11) des Gerüsts (1) ausgeübten axialen Druck umfaßt und daß die jeweiligen Positionen der virtuellen Halteflächen der beiden Einbaustücke durch Einstellung der Rückhaltemittel (70a) als Funktion der Messung des axialen Drucks so festgelegt werden, daß eine Orientierung der Achse (x'x) der Walze (2) festgelegt wird, die fähig ist, den gemessenen axialen Druck aufzuheben.

6. Walzwerk nach einem der vorhergehenden Ansprüche, das zwei Arbeitswalzen (2, 2') umfaßt, denen jeweils wenigstens eine Stützwalze (3, 3') zugeordnet ist, dadurch gekennzeichnet, daß jedes Fenster (12) eines Ständers (11) mit zwei ebenen Führungsflächen (13a, 13b) versehen ist, die zur Preßebene (P) parallel sind und sich jeweils über die Gesamthöhe des Fensters (12) so erstrecken, daß sie die Einbaustücke (4, 40) (5, 50) aller Walzen (2, 2') (3, 3') einschließen, wobei diese letzteren jeweils mit zwei Zwischenstücken (6a, 6b) (60a, 60b) verbunden sind, die mit Haltemitteln ausgestattet sind, die ohne Spiel (64) längs der Führungsflächen (13a, 13b) gleiten und auf denen Mittel (70) für seitlichen Druck angebracht sind, die einerseits ein Anbringmittel (70b) und andererseits ein einstellbares Rückhaltemittel (70a) für das entsprechende Einbaustück (4, 40)(5, 50) bilden.

7. Walzwerk nach Anspruch 6, dadurch gekennzeichnet, daß die beiden Führungsflächen (13a, 13'a), an denen die beiden Einbaustücke (4, 4') (5, 5') jeder Walze (2, 3) angebracht sind, sich auf derselben Seite der Preßebene (P) befinden und eine feste Bezugsebene (P1) für die Positionierung der Achse (x'x, y'y) der Walze bilden.

8. Walzwerk nach einem der vorhergehenden Ansprüche, dadurch gekennzeichnet, daß die ohne Spiel gleitenden Haltemittel jedes Zwischenstücks (6, 60) wenigstens zwei unterstützende Rollen (64) auf der entsprechenden Führungsfläche (13) umfassen, die sich auf zwei in der Höhe voneinander getrennten Niveaus befinden und um zur Achse der Walze (2, 3) parallele Achsen drehbar angebracht sind, wobei die unterstützenden Rollen (64) mit Halterollen (64') verbunden sind, die auf zwei entgegengesetzten Flächen vorspringender Teile (16) rollen, die jeweils auf den beiden Seiten jeder Führungsfläche (13) angeordnet sind.

9. Walzwerk nach einem der Ansprüche 1 bis 8, dadurch gekennzeichnet, daß die gleitenden Haltemittel jedes Zwischenstücks (6, 60) aus einer Gleitbahn (9) bestehen, die wenigstens eine glatte unterstützende Fläche (91) besitzt, die auf der Seite des Zwischenstücks (6, 60) der entsprechenden Führungsfläche (13) zugewandt angeordnet und mit Mitteln zur Bildung eines Schmierfilms verbunden ist, wobei das Zwischenstück (6, 60) mit zwei eine Klammer (92) bildenden Teilen versehen ist, die zwei vorspringende Teile (16) umgibt, die jeweils auf den beiden Seiten jeder Führungsfläche (13) zum Halten des Zwischenstücks (6, 60) angeordnet sind.

10. Walzwerk nach einem der vorhergehenden Ansprüche, dadurch gekennzeichnet, daß jedes Einbaustück (4, 5) einer Walze (2, 3) auf seinen beiden Seiten jeweils mit zwei seitlichen Ansätzen (42, 52) versehen ist, die mit Spiel in Aussparungen (62, 53) eingreifen, die jeweils auf den mit dem Einbaustück (4, 5) verbundenen Zwischenstücken (6, 60) so angeordnet sind, daß der Ausbau der Walze (2, 3) mit diesen Einbaustücken (4, 5) gestattet ist, wobei die Führungsteile (6, 60) mit dem Gerüst (1) verbunden bleiben.

11. Walzwerk nach Anspruch 10, dadurch gekennzeichnet, daß die beiden Zwischenstücke (6a, 6b), die jedes Einbaustück (4) einer Arbeitswalze (2) einrahmen, mit lösbaren Mitteln zur Verbindung des Zwischenstücks mit dem dem Einbaustück (4) entsprechenden Ansatz (42) durch Verringerung des Spiels bei der Aussparung (62) versehen sind.

12. Walzwerk nach Anspruch 11, dadurch gekennzeichnet, daß die Spielverringerungsmittel Druckvorrichtungen (83, 84) sind, die jeweils gleitend in den Zwischenstücken (6, 6') angebracht sind, die jeweils mit den Einbaustücken (4, 40) der beiden Arbeitswalzen (2, 2') verbunden und bei Betrieb durch die Krümmungsmittel (8) in Richtung der Anbringung des jedem Einbaustück entsprechenden Ansatzes (42) gegen die entgegengesetzte Seite der entsprechenden Aussparung (62) betätigt wird.

13. Walzwerk nach Anspruch 12, dadurch gekennzeichnet, daß die Zwischenstücke (6, 6'), die jeweils mit den Einbaustücken (4, 40) der beiden Arbeitswalzen (2, 2') verbunden sind, Zylinder (81) für eine negative Krümmung tragen, die auf einer Seite am Zwischenstück (6, 6') und auf der anderen an den Einbaustücken (5,50) der entsprechenden unterstützenden Walze so zur Anlage kommen, daß die Annäherung der Einbaustücke (4, 40) der beiden Arbeitswalzen (2, 2') bestimmt wird.

14. Walzwerk nach Anspruch 13, dadurch gekennzeichnet, daß die Mittel für eine positive Krümmung aus Zylindern (82) bestehen, die sich in den mit den Einbaustücken (40) einer ersten Arbeitswalze (2') verbundenen Zwischenstücken (6') befinden und in positiver Richtung des Abstands der Einbaustücke (4, 40) an einer Druckvorrichtung (83) zur Anlage kommen, die gleitend im gegenüberliegenden Einbaustück (4) der zweiten Arbeitswalze (2) angebracht ist und selbst an dem entsprechenden Ansatz (42) zur Anlage kommt, und daß die Zwischenstücke (6'a, 6'b), die mit jedem Einbaustück (40) der ersten Arbeitswalze (2') verbunden sind, mit Druckvorrichtungen (84) versehen sind, die durch die Zylinder für eine negative Krümmung (81') des Einbaustücks (40) betätigt werden und an den Ansätzen (42') dieses letzteren zur Verringerung des Spiels der Aussparung (62') zur Anlage kommen.

15. Walzwerk nach Anspruch 14, dadurch gekennzeichnet, daß die Zylinder für eine positive (82) und negative Krümmung (81, 81') gleichzeitig betätigbar sind, und daß nach Verringerung der Spielräume in den Aussparungen (62, 53) die Wirkung der positiven oder negativen Krümmung bei Betrieb durch Einstellung der Druckbeaufschlagungsdifferenz zwischen den Zylindern für eine positive Krümmung (82) und den Zylindern für eine negative Krümmung (81, 81') bestimmt wird, wobei die mit den Einbaustücken (4, 40) der Arbeitswalzen (2, 2') verbundenen Zwischenstücke (6, 6') frei gleiten und die mit den Einbaustücken (5, 50) der unterstützenden Walzen (3, 3') verbundenen Zwischenstücke (6, 60) an dem Gerüst derart zur Anlage kommen, daß die Krümmungsbelastungen auf dieses fallen.

16. Walzwerk nach Anspruch 15, dadurch gekennzeichnet, daß die Zylinder für eine positive Krümmung (82), die beiden Druckvorrichtungen (83, 84) und die Zylinder für eine negative Krümmung (81, 81'), die sich beiderseits der Preßebene (P) befinden, jeweils entsprechend zweier zur Preßebene (P) symmetrischer Achsen ausgerichtet sind.

17. Walzverfahren für ein in einer Längsrichtung vorbeilaufendes ebenes Produkt in einem Walzwerk gemäß Anspruch 1, dadurch gekennzeichnet, daß wenigstens die Einbaustücke jeder Arbeitswalze (2) mit Zwischenstücken (6) verbunden sind, die zwischen den Seiten des Einbaustücks (4) und den Führungsflächen (13a, 13b) vorgesehen sind, daß die Mittel (7) für seitlichen Druck an wenigstens einem der Zwischenstücke (6b) zur Anlage gebracht werden, um das Einbaustück zum anderen Zwischenstück (6a) und der entsprechenden Führungsfläche (13a) zu drängen, und daß die Zwischenstücke (6a, 6b) vertikal mit dem Einbaustück (4) verbunden und mit Gleitmöglichkeit ohne Spiel längs der Führungsflächen (13a, 13b) so gehalten werden, daß sie sich unter der Wirkung einer Krümmungsbelastung der Walze (2) vertikal mit dem Einbaustück (4) verschieben.

18. Walzverfahren nach Anspruch 17, dadurch gekennzeichnet, daß zwischen der Seite des Einbaustücks (4), das sich auf der der Belastung des seitlichen Drucks entgegengesetzten Seite befindet, und dem entsprechenden Zwischenstück (6a) Rückhaltemittel (70) vorgesehen sind, deren Dicke so eingestellt wird, daß eine virtuelle seitliche Haltefläche für die Positionierung der Achse der Walze (2) definiert wird.

19. Walzverfahren nach Anspruch 18, dadurch gekennzeichnet, daß die durch eine Walze auf eine Seite des Gerüsts ausgeübte axiale Belastung gemessen wird und daß auf die Positionierung der Achse der Walze durch Einstellung der Rückhaltemittel (70) so eingewirkt wird, daß die erfaßte axiale Belastung aufgehoben wird.

20. Walzverfahren nach Anspruch 18 in einem Walzwerk, das zwei Arbeitswalzen (2, 2') umfaßt, die jede an wenigstens einer Stützwalze (3, 3') zur Anlage kommen, dadurch gekennzeichnet, daß die von jeder Arbeitswalze auf den einen oder anderen Ständer des Gerüsts des Walzwerks ausgeübte axiale Belastung gemessen wird und daß auf die relativen Positionierungen der Achsen jeder Arbeitswalze (2) und der entsprechenden Stützwalze (3) so eingewirkt wird, daß die Aufhebung der erfaßten axialen Belastung erlaubt wird.

21. Verfahren nach Anspruch 18 in einem Walzwerk, das zwei Arbeitswalzen (2, 2') umfaßt, die jeweils mit wenigstens einer Stützwalze (3, 3') verbunden sind, dadurch gekennzeichnet, daß die Rückhaltemittel (70) der Einbaustücke wenigstens einer der Walzen so eingestellt werden, daß eine Kreuzung der Achse der Arbeitswalze (2) in bezug auf die Achse der entsprechenden Stützwalze (3) bestimmt wird.

22. Verfahren nach Anspruch 18 in einem Walzwerk, das zwei Arbeitswalzen (2, 2') umfaßt, die jeweils mit wenigstens einer Stützwalze (3, 3') verbunden sind, dadurch gekennzeichnet, daß die Rückhaltemittel (70) der Einbaustücke wenigstens einer der Walzen so eingestellt werden, daß die Winkelposition des von einer Arbeitswalze (2) und der oder den entsprechenden Stützwalze(n) (3) gebildeten Aufbaus in bezug auf den von der anderen Arbeitswalze (2') und der oder den entsprechenden Stützwalze(n) (3') gebildeten Aufbau verändert wird.

23. Verfahren nach Anspruch 18 in einem Walzwerk, das zwei Arbeitswalzen (2, 2') umfaßt, die jeweils mit wenigstens einer Stützwalze (3, 3') verbunden sind, dadurch gekennzeichnet, daß die Rückhaltemittel (70) der Einbaustücke wenigstens einer der Walzen so eingestellt werden, daß die Position der Preßebene, die durch die Achsen der beiden Arbeitswalzen (2, 2') verläuft, in bezug auf die Ebene verändert wird, die durch die Achsen der Stützwalzen (3, 3') verläuft.
